# FASCICULE DE BREVET EUROPEEN

(11) **EP 0 733 246 B1**
(45) Date de publication et mention de la délivrance du brevet: **28.03.2001**
(21) Numéro de dépôt: 95926991.1
(22) Date de dépôt: 28.07.1995
(51) Int. Cl.: G07F 7/06

(54) **PERFECTIONNEMENT D'UN DISTRIBUTEUR AUTOMATIQUE DE PRODUITS DESTINES A LA VENTE OU A LA LOCATION, FONCTIONNANT 24H/24H, PILOTE PAR UN ORDINATEUR ET CONSULTABLE PAR MINITEL$m(3)**
RECHNERGESTEUERTER UND ÜBER MINITEL $m(3) BETÄTIGBARER 24 h-WARENAUSGABEAUTOMAT FÜR ZUM VERKAUF ODER VERLEIH BESTIMMTE ARTIKEL
IMPROVED MINITEL$m(3)-CONSULTABLE COMPUTER-CONTROLLED 24-HOUR AUTOMATIC VENDING MACHINE FOR SALE OR HIRE OF ARTICLES

(30) Priorité: 01.08.1994 FR 9409786
(43) Date de publication de la demande: 25.09.1996
(73) Titulaire: Trielli, Jean-Pierre, 84120 Pertuis (FR); Trielli, Patrick, 13118 Entressen (FR); Trielli, Jacques, 84120 Pertuis (FR); Amayenc, Jean-Luc, 84240 La Tour d'Aigues (FR)
(72) Inventeur: Trielli, Jean-Pierre, 84120 Pertuis (FR); Trielli, Patrick, 13118 Entressen (FR); Trielli, Jacques, 84120 Pertuis (FR); Amayenc, Jean-Luc, 84240 La Tour d'Aigues (FR)
(74) Mandataire: Renaud-Goud, Thierry
(86) Numéro de dépôt international: FR9501021
(87) Numéro de publication internationale: WO9604617

(56) Documents cités:
- EP-A- 0 191 636
- EP-A- 0 358 602
- EP-A- 0 418 164
- EP-A- 0 577 121
- WO-A-86/05292
- WO-A-88/03506
- DE-A- 3 702 407
- US-A- 4 668 150
- US-A- 5 159 560

## Description

- L'invention concerne un magasin entièrement automatique sous toutes ses formes, tant au point de vue robotique (service) qu'au point de vue communication (minitel, marque déposée∗):
- SERVICE : équipé dans le but de proposer aux clients externes au magasin la possibilité de choisir et de prendre son produit. Tout produit peut être distribué par cet appareil à partir du moment ou il est conditionné de manière compatible avec le système de préhension décrit ci-après. Les produits de valeur peuvent être distribués étant protégés par le blindage de la machine. Possibilité de retour du produit pour les systèmes de location, tout cela sans contrainte d'horaire.
- COMMUNICATION : Le système de communication permettra aux clients sans se déplacer de pouvoir par minitel (marque déposée*), consulter la liste des produits ainsi que leur détail et leur disponibilité :
- Possibilité de réservation afin de pouvoir aller chercher le produit ultérieurement en étant certain de le trouver.
- Visualisation de leur état et caractéristiques de compte .
- Possibilité de messagerie entre le gérant et le client et vis versa
- Possibilité de dialogue différé entre le client avec son minitel (marque déposée*) et le gérant depuis son terminal de gestion.

**: minitel ,marque déposée ou terminal informatique similaire, ex: ordinateur équipé de modem*

On connaît ainsi la demande de brevet EP-A-0 418 164 qui enseigne une installation de distribution d'articles tels que des cassettes vidéo. Cette installation comprend un système de préhension pour extraire ou pour ranger les articles dans deux groupes d'étagères. Ces articles figurent dans des emplacements qui sont délimités par plusieurs lignes de tiges fixées dans les étagères. D'une part, le système de préhension se présente comme une pince formée de deux plaques qui sont actionnées par un électroaimant. Il s'agit donc d'un organe mécanique relativement élaboré, motorisé et donc d'un certain coût. D'autre part, la délimitation des emplacements requière un grand nombre de tiges.

La présente invention a ainsi pour objet un appareil automatique pour la distribution et/ou la récupération de produits divers ayant un conditionnement adapté à un système de préhension tel que défini dans la revendication indépendante 1.

Cet appareil ou magasin est composé d'une armoire blindée 1 de surface au sol réduite, montée sur vérins 6, permettant la manutention et la compensation de défauts de sol pour l'assise de l'appareil.

Sur ses latéraux se trouvent des portes blindées 3, fermées par des serrures de sécurité 44. A l'arrière se trouve l'ensemble des prises de communication et alimentation.

Sur le devant, se présente une façade d'accueil client blindée composée de :
- Un écran 4 derrière une vitre anti-balle.
- Un clavier.
- Un couloir de transfert de marchandises.
- Une porte métallique coulissante 5 à plusieurs positions d'ouverture et à course optimisée pour protéger le couloir de transfert et le clavier,
- Une ouverture pour le lecteur de carte client 2

l'Intérieur de ce magasin se compose de:
- Deux ensembles d'étagères munies de séparateurs au format de la marchandise disposés parallèlement aux panneaux avant et arrière de l'appareil.
   - Un bras de manutention avec système de préhension entre les ensembles d'étagères.
   - Un couloir de transfert et reconnaissance de produits, fixé sur la façade d'accueil.
   - Un écran 4.

Sur la porte latérale droite se trouvent:
- Un ensemble électronique 42.
- Un ordinateur gérant l'ensemble du système 43.

L'ensemble d'étagères est composé de deux groupes d'étagères compartimentées pour le stockage . Il est conçu de:
- deux montants en U 11 munis de fentes 9, 10 correspondant à l'espacement des étagères 8, lui même dépendant des produits à stocker. Les trous permettent le passage des tiges de serrage de l'ensemble.

Chaque étagère est constituée d'une tôle pliée comme suit:
- Extrémité arrière pliée à 90° vers le haut servant de butée de fond.
- Extrémité avant pliée à 45° vers le bas, permettant de corriger les éventuelles erreurs verticales du système de préhension.

Ce pliage spécifique des étagères 8 a un double rôle:
- En premier , rôle de maintient de l'étagère dans les fentes 9, 10 des montants en forme de U 11.
- Le second rôle du pliage avant étant le guidage et la correction d'erreur au moment de la mise en place du produit dans son rayon, celui du pliage arrière étant de servir de butée de fond d'étagère.

Perçages à l'avant en limite de pliage pour le passage des séparateurs constitués de tiges rondes en Plexiglas 7, pour leur légèreté et leur flexibilité permettant la correction d'éventuelles erreurs horizontales.
l'ensemble bras vertical est conçu de:
- Quatre tiges circulaires inox verticales 48, (deux par extrémité) de haut en bas de l'armoire servant de guides et de support de translation verticale de l'ensemble horizontal sur paliers et douilles à billes 46.
- Deux contrepoids compensant le poids du bras horizontal.
- Un moteur pas à pas avec son axe de transmission reliant les deux bras verticaux.
- Quatre poulies dentées et leurs courroies reliées au bras horizontal.

L'Ensemble bras horizontal et rotation boîtier de préhension est conçu de:
- Deux tiges circulaires inox horizontales fixées sur les paliers des montants verticaux, servant de guides et supports de translation horizontale du système de rotation et de préhension.
- Un moteur pas à pas 47, deux poulies et une courroie dentée en assure le mouvement.
- Un système de rotation monté sur les deux paliers de douilles à billes de translation horizontale.

Ce système de rotation est constitué d'une plaque acier 40 supportant :
- Un moto réducteur 29.
- Une transmission par deux engrenages de diamètres réduits pour optimiser la course horizontale du bras.
- Une roue dentée en bronze 33 fixée à l'aide de roulements à billes au centre des paliers de douilles à billes servant d'axe et support de rotation de l'ensemble de préhension.
- Deux capteurs de position 39.
- Deux pièces 26 en Téflon, montées sur les extrémités du boîtier de préhension dont le profil est calculé pour permettre un arrêt en souplesse de la rotation, un maintien en position butée et l'excitation des capteurs sur le système de rotation.
- Un circuit de liaison avec connecteurs permettant un démontage facile de l'ensemble de préhension.
- Un roulement à billes 27 monté sur système à ressorts réglable 49, 51 permettant la stabilisation du système de préhension en position de butée.

### LE BOITIER DE PREHENSION,

- Un système de préhension constitué d'un boîtier 41 muni de guides biseautés 24, 25, 36 à l'avant, situés sur chacun des quatre cotés, ces guides permettant la correction d'erreurs à l'entrée du produit dans le boîtier et une trajectoire précise, une fois celui-ci engagé. Ils servent en même temps de guides de translation pour le doigt de préhension 37.

Le boîtier de préhension 41 est fixé à l'aide de deux vis sur la roue dentée en bronze 33 du système de rotation. Il est muni à ses deux extrémités, de butées 50 ayant trois rôles:
- La languette 50 sert pour le déclenchement du capteur de fin de course.
- La partie inclinée 26 permet une montée progressive du roulement à billes 27 dans son logement de maintien de position.
- Le roulement à bille 27 cité ci-dessus est monté sur un système à ressorts réglables 49, 51 permettant d'ajuster la dureté du maintien en position butée.

Ce boîtier de préhension 41 est constitué de :
- Un profilé usiné au format du produit à manutentionner plus son couvercle.
- Un capteur 35 fixé à l'arrière du boîtier détectant le recul du doigt 37.
- Un capteur 30 sur un coté avant du boîtier détectant l'avancée du doigt.
- Cinq guides en Téflon 24, 25, 36 de la longueur des produits à manutentionner dont l'extrémité avant est biseautée sur toute son épaisseur permettant la correction d'éventuelles erreurs.
- Un guide 25 en Téflon de la longueur du système de préhension dont l'extrémité avant est biseautée sur toute son épaisseur permettant la correction d'éventuelles erreurs et de guide de translation du doigt de préhension.
- Un doigt de préhension 37 en bronze (détaillé ci-après).
- Un poulie dentée 38 montée sur roulement à billes à l'arrière du boîtier.
- Une poulie 31 montée directement sur le moto réducteur d'entraînement du doigt de préhension à l'avant du boîtier.
- Un moteur d'entraînement pour le doigt de préhension.
- Une courroie dentée reliant les 2 poulies décrites ci-dessus et fixée à l'aide d'une attache 21 sous la masse du doigt de préhension 37.
- Un attache courroie 21 sous le doigt de préhension.
- Un circuit imprimé 28 de liaison entre tous les éléments électriques du doigt de préhension.

### DOIGT DE PREHENSION :

Le doigt de préhension 37 est usiné en bronze car ce matériau a de bonnes caractéristiques de glissement, tant au niveau translation du doigt lui même qu'au niveau de la prise du produit, et garantit une usure minimale.

Ce doigt de préhension 37 est l'unique pièce de saisie proprement dite du produit, de plus cette pièce est de taille réduite, simple et toutes ses faces ont une utilité.

Sur le dessus se situe l'antenne 12 servant de guide au fil 20 allant du capteur de présence produit 13 au circuit de liaison 28 dans le boîtier de préhension 41. Celle-ci permet au fil lesté en son milieu, de lui imposer une pliure en V et une trajectoire déterminée au moment de la translation du doigt.

Sur l'un des cotés, se trouve le capteur de présence produit 13 fixé au bord de l'extrémité avant.

Sur le coté opposé se trouve un évidement 15 servant de surface de glissement et de déclenchement du capteur de position avancée du doigt de préhension, et à l'arrière, un dégagement 14 servant à laisser passer les flasques de la poulie d'entraînement 38 du doigt et le capteur 35 de position reculée du doigt. La partie verticale de ce dégagement sert aussi de surface de déclenchement du capteur de position reculée du doigt.

Le doigt de préhension 37 est fixé sur une courroie dentée par une attache 21 se trouvant sous la masse, et à l'arrière, juste au bord de l'évidement 14. Cet emplacement a été choisi pour permettre une avancée maximale du doigt en dehors du boîtier de préhension 41, ceci pour garantir une distance minimale entre l'extrémité des produits entreposés dans les étagères 8 et le boîtier de préhension 41 pour éviter tout incident.

Le guidage pour le coulissement du doigt s'effectue entre un angle du boîtier de préhension et deux des guides biseautés 25, 36.

Un évidement 23 pour le passage de la courroie a été réalisé sur toute la longueur du doigt. Dessous, se situe la fixation 21 de la courroie d'entraînement placée le plus loin possible vers l'arrière pour permettre l'avancée maximum du doigt et garantir la saisie et la libération des produits. La courroie longe le doigt de préhension sur toute sa longueur dans une rainure 23 prévue à cet effet.

La face avant 19 de la masse du doigt de préhension sert de poussoir pour chasser le produit hors du boîtier de préhension et pour le rangement des produits dans les étagères.

La longueur de la tige 16 du doigt de préhension est légèrement supérieure à la distance entre le bord du produit et le point de préhension de celui-ci pour permettre une correction d'erreur efficace. La largeur de l'arête de saisie 17 est égale à la largeur du point de préhension sur le produit moins la taille d'un biseautage des guides 24, 25, 36 montés sur le boîtier de préhension 41 pour permettre une correction d'erreur horizontale maximale. L'extrémité avant 18 usinée à 45° sur toute la hauteur du doigt de préhension sert pour simplifier la saisie du produit qui se fait par simple avancée du doigt, et permet une correction d'erreur verticale.

De plus, la masse à l'arrière du doigt a pour effet de le stabiliser.

Ce système, comparativement à d'autres (ex: pinces), est nettement plus simple, plus économique tout en présentant un encombrement et un poids réduit. Il permet, une plus grande correction d'erreur. En effet, même si le produit a été légèrement déplacé dans les étagères, celui-ci peut encore être saisi.

L'évidement 14 à l'arrière de la masse a de multiples rôles:

Il sert tout d'abord de dégagement pour laisser passer les flasques de la poulie arrière 38, ainsi que de dégagement 14 pour le capteur de recul 35 du doigt, tout ceci permettant d'obtenir un ensemble de préhension très compact.

Le flanc vertical de cet évidement sert de butée et déclenche le capteur 35 de recul du doigt.

L'évidement en biais 15 partant de l'avant de la masse sert à l'excitation du capteur 30 de doigt en position avancée. La pente permet le glissement régulier du capteur.

Le plan vertical avant 19 de la masse sert de poussoir pour déposer les produits dans les étagères. En limite de ce plan vertical se trouve le capteur de présence 13 de produit dans le doigt de préhension.

La longueur du doigt de préhension 16 entre le plan vertical poussoir 19 et l'arête de saisie 17 a une valeur très précise car celle-ci a plusieurs rôles.

Elle est calculée en fonction de l'objet à saisir de la manière suivante:
- Elle est de deux millimètres supérieure à la distance entre le bord de l'objet à saisir et son point de saisie. Ces deux millimètres servent à compenser une éventuelle dispersion dans les dimensions des objets à saisir, et pour rendre la saisie possible même dans le cas ou l'objet aurait été déplacé et se trouverait en biais dans l'étagère. De même, le capteur de présence 13 du produit se déclenche deux millimètres avant que l'arête de saisie ne puisse attraper le produit, ce qui permet d'avoir une tolérance de plus ou moins deux millimètres sur le point de saisie du produit.

Tous ces décalages étant gérés par le logiciel commandant l'ensemble.

La largeur d'arête de saisie du doigt de préhension est, elle aussi, très importante, elle est calculée comme suit:
- La largeur d'arête 17 égale la largeur du point de saisie du produit moins l'épaisseur d'un guide du boîtier de préhension.

Cette valeur permet une correction maximale des erreurs de positionnement du bras en se servant des biseautages des guides sur le boîtier pour recentrer l'objet à prendre. L'extrémité avant 18 du doigt de préhension est inclinée de 45° pour permettre une saisie simplifiée des produits ainsi qu'une correction d'erreur.

Dans certains cas, cette extrémité inclinée permettra même une saisie des objets par simple avancement du doigt de préhension 37.

La libération des objets n'est pas effectuée par un mécanisme dans le système de préhension, mais par un simple mouvement vertical du bras vers le bas, ce qui entraîne une simplification importante de l'ensemble.

### LA FACADE D'ACCUEIL :

Elle est composée de:
- Un moniteur couleur 4 fournissant les instructions nécessaires au client utilisant la machine.
- Un lecteur de carte motorisé 2 pour la reconnaissance des clients.
- Une porte à plusieurs positions d'arrêt, caractérisée par le fait que le système de transfert et dialogue client, est équipé d'une porte à quatre positions d'arrêt 5, positions variant suivant le sens de mouvement de la porte, afin d'en optimiser la course.

En position:1, le capteur de position fermée est excité par l'arête:2 (52), de l'entraîneur déclencheur.

A la première ouverture, dès que le clavier est dégagé, l'arête:1 (53), de l'entraîneur déclencheur excite le capteur de position milieu qui entraîne l'arrêt de porte, en position:2.

A l'ouverture du couloir de transfert, c'est toujours l'arête:1, de l'entraîneur déclencheur qui excite le capteur de position d'ouverture complète, et arrête la porte en position:3 (53).

A la fermeture partielle :couloir seulement, (clavier toujours ouvert) , c'est maintenant l'arête:2 (52), qui va exciter le capteur de position milieu, ce qui entraîne l'arrêt de la porte en position:4 ; En cette position, la porte est moins fermée qu'en position:2, ce qui a pour intérêt d'optimiser la course de la porte. En effet, si une nouvelle ouverture est demandée, seule la course du point:4 au point:3, sera nécessaire et non depuis le point:2, donc moins de temps d'attente et moins d'usure.

L'entraîneur déclencheur est en bronze pour limiter les frictions des capteurs, les deux plans inclinés de part et d'autre de la barre de transmission de l'entraîneur déclencheur servent à permettre le glissement des capteurs d'arrêt de porte.

C'est la partie plate 54 dont la largeur est égale au décalage à obtenir entre le sens ouverture et le sens fermeture pour l'optimisation des mouvements de porte, qui permet l'arrêt de la porte à des point différents suivant son sens de progression et donc l'optimisation des courses. Cette partie plate est bordée de deux plans inclinés 52,53 permettant aux capteurs de glisser sans à coup.

De part et d'autre de la barre de transmission de l'entraîneur déclencheur se trouvent le point de fixation de la porte, et à l'opposé, la fourche 55 qui reçoit l'écrou de vis sans fin monté avec un léger jeu pour limiter les efforts du moteur.

Cet écrou est constitué dans une matière tendre, mais aux bonnes caractéristiques de glissements pour atténuer les frictions et les bruits.
- Un clavier à membrane.
- Un couloir de transfert équipé de:

- Trois capteurs optiques de position du produit à transférer.
- Un crayon optique pour la reconnaissance du produit.
- Un système d'entraînement composé d'un moteur monté sur support réglable maintenu par des ressorts et équipé d'un galet en caoutchouc pour l'adhérence, avec en face, deux roulements à billes pour serrer et stabiliser le produit à transférer et faciliter son glissement.
- Une porte à l'arrière du couloir commandée par un moteur, via une vis sans fin, pour fermer l'accès à l'arrière du couloir quand la porte avant est ouverte pour que les clients n'aient jamais accès directement à l'intérieur de l'appareil.
- Un circuit électronique reliant l'ensemble des composants électrique de la façade (excepté l'écran).

L'entrée et la sortie du couloir de transfert sont usinées en biseau pour faciliter, à l'avant, l'introduction des produits et à l'arrière corriger d'éventuelles erreurs du bras. Le boîtier électronique 42, de conception simple et réduite, et l'ordinateur 43 sont fixés directement à l'intérieur de la porte droite 3 pour des raisons d'accessibilité pour une éventuelle maintenance.

## Revendications

1. Appareil automatique pour la distribution et/ou la récupération de produits divers pourvu d'un système de préhension, ledit appareil étant équipé de deux groupes d'étagères (8) dans lesquelles des emplacements sont délimités au moyen de tiges (7),
caractérisé en ce que :
ledit système de préhension est réalisé au moyen d'un doigt de préhension (37) adapté au conditionnement des produits, ce doigt de préhension en forme de crochet prévu pour coopérer avec une encoche du produit étant formé dans un matériau possédant de bonnes caractéristiques de glissement,
et en ce que lesdits emplacements sont délimités au moyen d'une seule ligne de tiges (7).

2. Appareil selon la revendication 1, caractérisé en ce que chaque ensemble d'étagères (8) est réalisé au moyen de deux montants (11) en U, lesdites étagères insérées dans des fentes (9, 10) de ces montants étant chacune pourvue d'un pliage avant orienté vers le bas et d'un pliage arrière orienté vers le haut pour assurer le maintien dans lesdits montants.

3. Appareil selon la revendication 1, caractérisé en ce qu'un système de transfert et dialogue est équipé d'une porte blindée à plusieurs positions d'arrêt (5), positions variant suivant le sens de mouvement de cette porte, afin d'en optimiser la course dans le cas d'ouvertures multiples.

4. Appareil selon la revendication 3, caractérisé en ce que lesdites positions d'arrêt (5) sont définies au moyen d'un entraîneur déclencheur pourvu d'une barre de transmission portant d'une part, un point de fixation de ladite porte, et d'autre part, une fourche (55) prévue pour recevoir un écrou actionné par une vis sans fin pour l'entraînement de la porte, et en ce que cet entraîneur déclencheur comporte une partie plate (54) dont la largeur détermine le débattement de ladite porte, cette partie plate étant délimitée par deux plans inclinés (52, 53).

5. Appareil selon la revendication 1, caractérisé en ce que ledit système de préhension est constitué d'un boîtier (41) muni de guides biseautés (24, 25, 36) à l'avant, situés sur chacun des quatre cotés, guides permettant la correction d'erreurs à l'entrée du produit dans le boîtier, assurant une trajectoire précise une fois ledit produit engagé, et servant en même temps de guide de translation pour ledit doigt de préhension (37).

6. Appareil selon la revendication 5, caractérisé en ce que ledit boîtier (41) est muni à chacune de ses deux extrémités d'une butée (50), ladite butée comportant une languette pour le déclenchement d'un capteur de fin de course, une partie inclinée (26) permettant une montée progressive d'un roulement à billes (27) dans son logement de maintien position, ledit roulement à billes (27) étant monté sur un système à ressorts réglables (49, 51) permettant d'ajuster la dureté du maintien en position butée.

7. Appareil selon la revendication 5, caractérisé en ce que ledit doigt de préhension (37) qui est l'unique pièce de saisie du produit comporte :
- sur le dessus, une antenne (12) servant de guide à un fil (20) allant d'un capteur de présence produit (13) à un circuit de liaison (28) dans ledit boîtier (41),
- sur l'un des cotés, ledit capteur de présence produit (13) fixé au bord de l'extrémité avant,
- sur le coté opposé, un évidement (15) servant de surface de glissement et de déclenchement d'un capteur de position avancée dudit doigt de préhension, et à l'arrière, un dégagement (14) servant à laisser passer les flasques d'une poulie d'entraînement (38) du doigt de préhension et un capteur (35) de position reculée dudit doigt, la partie verticale de ce dégagement servant aussi de surface de déclenchement du capteur de position reculée du doigt,
- sur le dessous, une fixation (21) d'une courroie d'entraînement placée vers l'arrière pour permettre une avancée du doigt de préhension lors de la saisie et de la libération des produits, ladite courroie longeant ledit doigt sur toute sa longueur dans une rainure ( 23 ) prévue à cet effet,
- sur la face avant, un poussoir pour chasser un produit hors dudit boîtier et pour ranger un produit dans les étagères,
- une tige (16) dont la longueur est légèrement supérieure à la distance entre le bord du produit et le point de préhension de celui-ci, cette tige étant pourvue d'une arrête de saisie (17) dont la largeur est égale à la largeur du point de préhension sur le produit moins la taille du biseautage desdits guides biseautés (24, 25, 36) pour permettre une correction d'erreur horizontale, l'extrémité avant (18) de ladite tige (16) étant usinée à 45° sur toute la hauteur pour permettre une correction d'erreur verticale,
la saisie du produit se faisant par une simple avancée dudit doigt de préhension.

8. Appareil selon l'une quelconque des revendications précédentes, caractérisé en ce que ledit doigt de préhension (37) est en bronze.

9. Appareil selon l'une quelconque des revendications précédentes, caractérisé en ce que lesdites tiges (7) prévues pour délimiter les emplacements dans lesdites étagères sont réalisées dans un matériau flexible.

10. Appareil selon l'une quelconque des revendications précédentes, caractérisé en ce que lesdites tiges (7) prévues pour délimiter les emplacements dans lesdites étagères sont rondes.

## Claims

1. Automatic apparatus for dispensing and/or recovering various kinds of articles provided with a handling system, said apparatus being fitted with two groups of shelves (8) in which locations are defined by means of rods (7), the apparatus being characterized in that:
said handling system is implemented by means of a handling finger (37) fitted to the packaging of the articles, the handling finger being hook-shaped and designed to co-operate with a notch of the article, and being made of a material that possesses good sliding characteristics;
and in that said locations are defined by means of a single line of rods (7).

2. Apparatus according to claim 1, characterized in that each set of shelves (8) is made by means of two channel-section uprights (11), said shelves being inserted in slots (9, 10) of the uprights, each being provided with a front fold extending downwards and a rear fold extending upwards to hold them in said uprights.

3. Apparatus according to claim 1, characterized in that a transfer and dialog system is fitted with an armored door having a plurality of stop positions (5), which positions vary depending on the direction in which the door is moving, so as to optimize its stroke in the event of multiple openings.

4. Apparatus according to claim 3, characterized in that said stop positions (5) are defined by means of a trigger driver provided with a transmission bar carrying firstly a fixing point of said door and secondly a fork (55) designed to receive a nut actuated by an endless screw for driving the door, and in that said trigger driver includes a flat portion (54) whose width determines the travel of said door, said flat portion being defined by two sloping planes (52, 53).

5. Apparatus according to claim 1, characterized in that said handling system is constituted by a box (41) provided with two chamfered guides (24, 25, 36) at the front, situated on each of the four sides, which guides enable errors to be corrected on entry of an article into the box, ensuring an accurate trajectory once said article has been engaged, and serving simultaneously as a guide in translation for said handling finger (37).

6. Apparatus according to claim 5, characterized in that said box (41) is provided at each of its two ends with an abutment (50), said abutment including a tongue for triggering an end-of-stroke sensor, an inclined portion (26) enabling a ball bearing (27) to rise progressively in its position-maintaining housing, said ball bearing (27) being mounted on an adjustable spring system (49, 51) for adjusting the hardness with which it is held in the abutment position.

7. Apparatus according to claim 5, characterized in that said handling finger (37) which is the sole part for taking hold of an article comprises:
· on top, an antenna (12) serving to guide a wire (20) going from a sensor (13) for sensing the presence of an article to a link circuit (28) in said box (41);
· on one side, said article sensor (13) fixed to the edge of the front end;
· on the other side, a recess (15) serving as a sliding and trigger surface for a position sensor advanced from said handling finger, and at the back, a setback (14) serving to allow the cheekplates of a drive pulley (38) for the handling finger to pass together with a sensor (35) for sensing the rear position of said finger, the vertical portion of said setback also serving as a trigger surface for the sensor for sensing the rear position of the finger;
· beneath, a fixing (21) for a drive belt placed towards the rear to enable a handling finger to be advanced when articles are taken hold of and released, said belt running along said finger over its entire length in a groove (23) provided for this purpose;
· on its front face, a pusher for pushing an article out from said box and for storing an article in the shelves; and
· a rod (16) of length slightly greater than the distance between the edge of an article and the point at which it is taken hold of, said rod being provided with an edge (17) for grasping of width equal to the width of the holding point on the article minus the size of the chamfer of said chamfered guides (24, 25, 36) to enable horizontal error to be connected, the front end (18) of said rod (16) being machined at 45° over its entire height so as to enable vertical error to be connected, an article being taken hold of merely by advancing said handling finger.

8. Apparatus according to any preceding claim, characterized in that said handling finger (37) is made of bronze.

9. Apparatus according to any preceding claim, characterized in that said rods (7) provided to define the locations in said shelves are made of a flexible material.

10. Apparatus according to any preceding claim, characterized in that said rods (7) provided to define the locations in said shelves are round.

## Patentansprüche

1. Automat zur Verteilung und/oder Rücknahme verschiedenster Waren mit einem Greifsystem sowie zwei Gruppen von Regalböden (8), in denen Fächer für die Waren mithilfe von Stangen (7) abgegrenzt sind, dadurch gekennzeichnet, daß das Greifsystem durch einen Greiffinger (37) realisiert ist, der an die verpackten Waren angepaßt ist und die Form eines Hakens hat, der mit einer Nut an der Ware zusammenwirken soll und aus einem Material mit guten Gleiteigenschaften besteht, und daß die Fächer für die Waren durch eine einzige Reihe von Stangen (7) begrenzt sind.

2. Automat nach Anspruch 1, dadurch gekennzeichnet, daß jede Gruppe von Regalböden (8) zwei Wangen (11) mit U-Profil aufweist, wobei die Regalböden in Schlitze (9, 10) dieser Wangen eingefügt sind und je vorne nach unten und hinten nach oben gebogen sind, um ihren Halt zwischen den Wangen zu gewährleisten.

3. Automat nach Anspruch 1, dadurch gekennzeichnet, daß ein System zum Transfer und zum Dialog eine gepanzerte Türe mit mehreren Haltepositionen (5) aufweist, wobei diese Positionen gemäß der Bewegungsrichtung dieser Türe variieren, um den Bewegungsweg im Fall von Mehrfachöffnungen zu optimieren.

4. Automat nach Anspruch 3, dadurch gekennzeichnet, daß die Haltepositionen (5) mithilfe eines Antriebs- und Auslöseorgans mit einer Kraftübertragungsstange definiert sind, die einerseits einen Befestigungspunkt der Türe und andrerseits eine Gabel (55) trägt, die eine von einer Endlosschraube betätigte Mutter zum Antrieb der Türe aufnehmen kann, und daß dieses Antriebs- und Auslöseorgan einen flachen Bereich (54) aufweist, dessen Breite die Auslenkung der Türe bestimmt und der durch zwei schräge Ebenen (52, 53) begrenzt ist.

5. Automat nach Anspruch 1, dadurch gekennzeichnet, daß das Greifsystem von einem Gehäuse (41) mit an der Vorderseite abgeschrägten Führungsschienen (24, 25, 36) gebildet wird, die auf jeder der vier Seiten liegen und die Korrektur von Fehlern beim Eingeben der Ware in das Gehäuse erlauben, einen präzisen Transportweg für die Ware gewährleisten, wenn es hineingesteckt ist, und zugleich als Führung für die Bewegung des Greiffingers (37) dienen.

6. Automat nach Anspruch 5, dadurch gekennzeichnet, daß das Gehäuse (41) an jedem seiner beiden Enden einen Anschlag (50) besitzt, der eine Zunge zur Betätigung einer Hubende-Sonde und einen geneigten Bereich (26) besitzt, entlang dem ein Kugellager (27) in seinem Positionshaltesitz zunehmend auflaufen kann, wobei das Kugellager (27) auf einem System mit justierbaren Federn (49, 51) montiert ist, durch das die Kraft des Haltens in der Anschlagstellung eingestellt werden kann.

7. Automat nach Anspruch 5, dadurch gekennzeichnet, daß der Greiffinger (37), der das einzige Bauteil ist, das die Ware ergreift, folgendes aufweist:
- oben eine Antenne (12), die zur Führung eines Drahts (20) dient, der von einer Sonde zur Erfassung des Vorliegens einer Ware (13) zu einer Verbindungsschaltung (28) in dem Gehäuse (41) führt,
- an einer der Seiten die Sonde zur Erfassung des Vorliegens der Ware (13), die am Rand des vorderen Endes befestigt ist,
- an der gegenüberliegenden Seite eine Ausnehmung (15), die als Gleitfläche und zum Auslösen einer die ausgefahrene Position des Greiffingers erfassenden Sonde dient, und an der Rückseite einen Absatz (14), der die Flansche einer Antriebsrolle (38) des Greiffingers sowie eine Sonde (35) für die zurückgezogene Position des Fingers durchläßt, wobei der senkrechte Bereich dieses Absatzes auch als Auslösefläche für die Sonde zur Erfassung der zurückgezogenen Position des Fingers dient,
- unten eine Befestigung (21) für einen Antriebsriemen, der hinten liegt, um eine Vorwärtsbewegung des Greiffingers beim Ergreifen und bei der Freigabe der Waren zu erlauben, wobei dieser Riemen am Finger über die ganze Länge in einer hierfür vorgesehenen Rinne (23) entlang verläuft,
- an der Vorderseite ein Schiebeorgan, um eine Ware aus dem Gehäuse auszustoßen und um eine Ware in die Regalfächer einzuordnen,
- eine Stange (16), deren Länge geringfügig größer als der Abstand zwischen dem Rand der Ware und dem Punkt ist, an dem die Ware ergriffen wird, wobei diese Stange eine Greifkante (17) aufweist, deren Breite gleich der Breite des Greifpunkts an der Ware minus der Größe der Abschrägung der abgeschrägten Führungsorgane (24, 25, 36) ist, um eine horizontale Fehlerkorrektur zu erlauben, während das vordere Ende (18) der Stange (16) unter 45° über die ganze Höhe abgeschrägt ist, um eine vertikale Fehlerkorrektur zu erlauben, sodaß die Ware durch einfaches Vorschieben des Greiffingers erfaßt wird.

8. Automat nach einem beliebigen der vorstehenden Ansprüche, dadurch gekennzeichnet, daß der Greiffinger (37) aus Bronze ist.

9. Automat nach einem beliebigen der vorstehenden Ansprüche, dadurch gekennzeichnet, daß die Stangen (7), die für die Begrenzung der Fächer in den Regalböden bestimmt sind, aus einem flexiblen Material sind.

10. Automat nach einem beliebigen der vorstehenden Ansprüche, dadurch gekennzeichnet, daß die Stangen (7), die für die Begrenzung der Fächer in den Regalböden bestimmt sind, rund sind.
